# EUROPÄISCHE PATENTSCHRIFT

(11) **EP 1 157 203 B1**
(45) Veröffentlichungstag und Bekanntmachung des Hinweises auf die Patenterteilung: **23.10.2002**
(21) Anmeldenummer: 00910542.0
(22) Anmeldetag: 18.02.2000
(51) Int. Cl.: F02M 47/02, F02M 59/46, F02M 61/14, F02M 61/16

(54) **INJEKTOR FÜR EINE EINSPRITZANLAGE EINER BRENNKRAFTMASCHINE**
INJECTOR FOR AN INJECTION SYSTEM OF AN INTERNAL COMBUSTION ENGINE
INJECTEUR POUR DISPOSITIF D'INJECTION DE MOTEUR A COMBUSTION INTERNE

(30) Priorität: 22.02.1999 DE 19907544
(43) Veröffentlichungstag der Anmeldung: 28.11.2001
(73) Patentinhaber: SIEMENS AKTIENGESELLSCHAFT, 80333 München (DE)
(72) Erfinder: KLÜGL, Wendelin, D-92358 Seubersdorf (DE)
(86) Internationale Anmeldenummer: DE0000469
(87) Internationale Veröffentlichungsnummer: WO00050761

(56) Entgegenhaltungen:
- EP-A- 0 262 539
- EP-A- 0 949 415
- DE-A- 19 802 495
- GB-A- 2 316 447
- US-A- 2 445 269

## Beschreibung

Die Erfindung betrifft einen Injektor für eine Einspritzanlage einer Brennkraftmaschine gemäß dem Oberbegriff des Anspruchs 1 (siehe EP-A-262 539).

Herkömmliche Injektoren für die Kraftstoffeinspritzung in Brennkraftmaschinen sind in der Regel modular aufgebaut und bestehen aus mehreren, koaxial übereinander angeordneten Teilen, wie beispielsweise einem Injektorkörper und einem Steuermodul, wobei die mechanische Verbindung zweier axial benachbarter Teile durch ein Verbindungselement wie eine Spannhülse, eine Doppelspannmutter oder eine Schweißhülse erfolgt.

Die Befestigung des Injektors in dem Zylinderkopf der Brennkraftmaschine erfolgt üblicherweise durch eine sogenannte Spannpratze, die den Injektor axial in eine entsprechende Aufnahmebohrung in dem Zylinderkopf hineindrückt, wobei die Spannpratze auf einem zylindrischen Bund aufliegt, der außen an dem Injektor umlaufend angeformt ist.

Darüber hinaus sind an der Mantelfläche des Injektors Schlüsselflächen angeformt, in welche die Spannpratze eingreift, wodurch eine Verdrehung des Injektors um seine Längsachse verhindert wird.

Der zylindrische Bund und die Schlüsselflächen werden bei den bekannten Injektoren entweder direkt an dem Injektorkopf oder an einer hohlzylindrischen Überwurfmutter befestigt, welche die einzelnen Teile des Injektors aufnimmt und an ihrer Oberseite mit dem Injektorkopf verbunden ist.

Nachteilig ist an den vorstehend beschriebenen Injektoren jedoch die Vielzahl der Teile, wodurch die Fertigung und Montage des Injektors relativ aufwendig ist.

Der Erfindung liegt somit die Aufgabe zugrunde, einen Injektor für eine Einspritzanlage einer Brennkraftmaschine zu schaffen, bei dem der Aufwand für die Fertigung und Montage verringert ist.

Die Aufgabe wird, ausgehend von einem der eingangs beschriebenen Injektoren gemäß dem Oberbegriff des Anspruchs 1, durch die kennzeichnenden Merkmale des Anspruchs 1 gelöst.

Die Erfindung schließt die allgemeine technische Lehre ein, ein im wesentlichen einstückig geformtes Injektorgehäuse vorzusehen, das oben in den Injektorkopf übergeht und zumindest die Steuereinheit aufnimmt. Vorzugsweise nimmt das Injektorgehäuse aber mehrere Module des Injektors auf und verspannt diese axial gegeneinander, um eine Hochdruckabdichtung an den Stoßstellen benachbarter Module zu bewirken.

Durch die Verwendung eines gemeinsamen Gehäuses für die wesentlichen Bauteile des Injektors kann vorteilhaft auf separate Verbindungsmittel wie Spannhülsen, Doppelspannmuttern oder Schweißhülsen zur Verbindung der einzelnen Teile verzichtet werden, da die einzelnen Teile des Injektors bereits durch das gemeinsame Gehäuse mechanisch fixiert werden.

Darüber hinaus wird durch das gemeinsame Injektorgehäuse vorteilhaft die Zahl der Hochdruckdichtflächen reduziert, die nach außen hin undicht werden könnten.

Es ist jedoch im Rahmen der Erfindung nicht erforderlich, daß das Injektorgehäuse sämtliche Bauteile des Injektors aufnimmt und miteinander verbindet. So ist es beispielsweise auch möglich, daß der Düsenkörper an der Unterseite des Injektors über eine herkömmliche Spannmutter mit dem Injektorgehäuse verschraubt wird, während die übrigen Bauteile des Injektors, wie beispielsweise die Steuereinheit, in dem Injektorgehäuse untergebracht sind.

In einer Variante der Erfindung wird auf einen separaten Übertragungshebel zur Übertragung der Stellbewegung des Aktuators auf den Ventilkolben verzichtet, indem der Aktuator direkt auf den Ventilkolben wirkt. Hierdurch entfällt vorteilhaft ein Bauteil des Injektors, wodurch der Fertigungsund Montageaufwand weiter verringert wird. Darüber hinaus wird durch den Verzicht auf einen herkömmlichen Übertragungshebel die Dauerhaltbarkeit des Injektors erhöht, da ein derartiges Bauteil hinsichtlich der Lebensdauer problematisch ist.

Die Anlagefläche zwischen dem Aktuator einerseits und dem Ventilkolben andererseits ist hierbei vorzugsweise so groß, daß aufgrund der verringerten Flächenpressung auch bei einem Schaltvorgang noch ein Flüssigkeitsfilm zwischen dem Aktuator und dem Ventilkolben bestehen bleibt, was einen hydraulischen Spielausgleich bewirkt. Die einander zugewandten Stirnflächen von Aktuator und/oder Ventilkolben sind hierbei vorzugsweise konvex geformt, um ein Abreißen des Flüssigkeitsfilms aufgrund der mechanischen Belastung bei einem Schaltvorgang zu vermeiden, jedoch können die Stirnflächen auch vollständig plan sein, was eine einfache Längenjustierung durch Messen und Abschleifen erlaubt.

Zwischen dem Aktuator und dem Ventilkolben ist hierbei vorzugsweise eine Feder angeordnet, welche Aktuator und Ventilkolben in axialer Richtung auseinanderdrückt und somit im Ruhezustand des Injektors wieder den vollen Spielausgleich herstellt. Darüber hinaus erlaubt eine derartige Feder vorteilhaft auch eine Kompensation von Wärmedehnungen.

Gemäß einer Variante der Erfindung wird der Ventilkolben des Injektors nicht direkt in dem Injektorgehäuse geführt, sondern in einem separaten Ventilgehäuse gelagert, das innerhalb des Injektorgehäuses angeordnet ist. Dies bietet den Vorteil, daß sich der zu härtende Ventilsitz des Ventilkolbens somit in dem Ventilgehäuse und nicht in dem Injektorgehäuse befindet, so daß keine aufwendige Wärmebehandlung des gesamten Injektorgehäuses erforderlich ist.

In einer anderen Variante der Erfindung wird auf eine durchgehende Leckageleitung verzichtet, indem die zentrische Bohrung für die Steuerglieder zusätzlich zur Leckagerückleitung von der Düse bis hinauf zur Steuereinheit verwendet wird. Hierdurch wird der Fertigungsaufwand für den Injektor weiter verringert. Oberhalb der Steuereinheit wird die Leckage dann über eine separate Leckageleitung weitergeführt, wobei die Verbindung der Leckageleitung mit der zentrischen Bohrung vorzugsweise durch eine radiale Verbindungsbohrung erfolgt.

Der erfindungsgemäße Injektor wird vorzugsweise in einer Common-Rail-Einspritzanlage verwendet, jedoch ist die Erfindung nicht auf einen derartigen Einsatz beschränkt, sondern grundsätzlich auch bei anderen Arten von Einspritzanlagen verwendbar.

Andere vorteilhafte Weiterbildungen der Erfindung sind in den Unteransprüchen gekennzeichnet bzw. werden nachstehend zusammen mit der Beschreibung der bevorzugten Ausführungsform der Erfindung anhand der Figuren näher dargestellt. Es zeigen:
- Figur 1: als bevorzugtes Ausführungsbeispiel der Erfindung den Kopfbereich eines Injektors in einer Querschnittsdarstellung sowie
- Figur 2: eine Detailansicht der Kontaktstelle zwischen dem Aktuator und dem Ventilkolben des in Figur 1 dargestellten Injektors im Querschnitt.

Der in Figur 1 gezeigte Injektor ist modular aufgebaut und dient zur Einspritzung von Kraftstoff in einen Brennraum einer Brennkraftmaschine, wobei an der Oberseite des Injektors als ein Bauteil ein Injektorkopf 1 angeordnet ist, der an der Unterseite ansatzlos in das gemeinsame Injektorgehäuse 2 übergeht, so daß die wesentlichen Bauteile des Injektors durch das gemeinsame Injektorgehäuse 2 mechanisch fixiert werden.

Zum einen ermöglicht der Injektorkopf 1 den Anschluß einer Einspritzleitung, um den Injektor mit einer zentralen Einspritzanlage zu verbinden, die für alle Zylinder der Brennkraftmaschine den erforderlichen Einspritzdruck bereitstellt. Hierzu ist der Injektorkopf 1 an seiner Oberseite abgeschrägt und mit einem Schraubanschluß 3 mit einem Innengewinde versehen, welches das Endstück der Einspritzleitung aufnimmt.

Zum anderen weist der Injektorkopf 1 an seiner Unterseite ein im wesentlichen zylindrisches Rumpfteil auf, an dem unterhalb der Abschrägung Schlüsselflächen 4 angeformt sind, die zusammen mit einem umlaufenden zylindrischen Bund 5 den Eingriff einer Spannpratze ermöglichen, die zur Vereinfachung nicht dargestellt ist. Einerseits drückt die Spannpratze axial von oben auf den umlaufenden Bund 5, wodurch der gesamte Injektor in einer entsprechenden Aufnahmebohrung in dem Zylinderkopf der Brennkraftmaschine axial nach unten gedrückt wird, wobei zwischen der unteren Stirnfläche des Injektors und der Bodenfläche der Aufnahmebohrung eine Kupferscheibe angeordnet ist, um die Aufnahmebohrung abzudichten. Andererseits greift die Spannpratze seitlich in die Schlüsselflächen 4 ein und verhindert somit im montierten Zustand eine Verdrehung des Injektors um seine Längsachse.

Weiterhin weist der Injektor an seiner Oberseite eine zentrisch angeordnete zylindrische Bohrung zur Aufnahme eines Aktuators 6 auf, wobei in der Mantelfläche des Aktuators 6 unten zwei zylindrisch umlaufende Nuten 7, 8 übereinander angeordnet sind, wobei die untere Nut 8 im montierten Zustand einen O-Ring aufnimmt, der den ringförmigen Spalt zwischen dem Aktuator 6 und der Bohrung in dem Injektorkopf 1 abdichtet. In der oberen Nut 7 ist dagegen im montierten Zustand ein Drahtring angeordnet, der über eine Hohlschraube eine Befestigung des Aktuators 6 in dem Injektorkopf 1 ermöglicht. Der Aktuator 6 ermöglicht in herkömmlicher Weise eine axiale Stellbewegung, um die Kraftstoffeinspritzung zu steuern. Der Aktuator 6 wirkt hierbei ohne die bei herkömmlichen Injektoren verwendeten mechanischen Zwischenglieder direkt auf einen Ventilkolben 9. Dies bietet zum einen den Vorteil, daß auf ein Bauteil verzichtet werden kann, wodurch der Fertigungsund Montageaufwand verringert wird. Zum anderen wird dadurch die Lebensdauer und Zuverlässigkeit des Injektors erhöht, da die herkömmlicherweise verwendeten Übertragungshebel hinsichtlich der Lebensdauer problematisch sind.

Die Anlagefläche zwischen der unteren Stirnfläche des Aktuators 6 und der oberen Stirnfläche des Ventilkolbens 9 ist hierbei im Vergleich zu herkömmlichen Injektoren wesentlich größer, was den Vorteil bietet, daß auch bei einem Schaltvorgang des Injektors ein Flüssigkeitsfilm zwischen dem Aktuator 6 und dem Ventilkolben 9 bestehen bleibt, wodurch ein hydraulischer Spielausgleich erfolgt. Die untere Stirnfläche des Aktuators 6 ist hierbei leicht konvex geformt, wie aus Figur 2 ersichtlich ist. Dadurch wird ein Abreißen des Flüssigkeitsfilms aufgrund der bei einem Schaltvorgang auftretenden mechanischen Belastungen an der Kontaktfläche zwischen dem Aktuator 6 und dem Ventilkolben 9 verhindert. Alternativ dazu kann auch die obere Stirnfläche des Ventilkolbens 9 entsprechend konvex geformt sein.

Darüber hinaus ist zwischen dem Aktuator 6 und dem Ventilkolben 9 eine Feder 10 angeordnet, die den Aktuator 6 und den Ventilkolben 9 axial auseinanderdrückt und somit im Ruhezustand des Injektors den vollen axialen Spielausgleich wiederherstellt. Darüber hinaus erlaubt die Feder 10 auch eine Kompensation von Wärmedehnungen der einzelnen Bauteile.

Zur Führung des Ventilkolbens 9 ist ein separates Ventilgehäuse 11 in das Injektorgehäuse 2 eingesetzt, was den Vorteil bietet, daß sich der zu härtende Ventilsitz für den Ventilkolben 9 in dem Ventilgehäuse 11 und nicht in dem gemeinsamen Injektorgehäuse 2 befindet, so daß auf eine aufwendige Wärmebehandlung des gesamten Injektorgehäuses 2 zur Härtung des Ventilsitzes verzichtet werden kann und nur eine Härtung des Ventilgehäuses 11 erforderlich ist, was wesentlich weniger aufwendig ist.

Unterhalb des Ventilkolbens 9 ist weiterhin eine Steuereinheit 12 mit einem Servoventil angeordnet, wobei der Aktuator 6 über den Ventilkolben 9 das Servoventil betätigt und damit indirekt die Position einer Düsennadel 21 in der Führungsbohrung 20 einer Düse 13 und somit den Kraftstoffstrom steuert, der über eine Düse 13 des Injektors in den Brennraum der Brennkraftmaschine eingespritzt wird. Die Düse 13 ist in der Zeichnung nur schematisch dargestellt und kann mit dem Injektorgehäuse 2 über eine herkömmliche Spannmutter verbunden werden, auf deren Darstellung in der Zeichnung verzichtet wurde, um die Übersichtlichkeit zu wahren.

Schließlich weist der dargestellte Injektor eine besonders vorteilhafte Form der Leckagerückleitung auf, indem anstelle einer im wesentlichen über die gesamte Länge des Injektors durchgehenden zusätzlichen Leckageleitung eine ohnehin vorhandene zentrische Bohrung 14, in der ein Kolben 22 axial verschiebbar angeordnet ist, der die Düsennadel 21 beaufschlagt, für die Leckagerückleitung verwendet wird. Hierdurch wird der Fertigungsaufwand des dargestellten erfindungsgemäßen Injektors weiter verringert. Der dargestellte Injektor weist zwar ebenfalls eine axial verlaufende Leckageleitung 15 auf, jedoch erstreckt sich diese von oben nur bis unterhalb der Steuereinheit 12, wo die Leckageleitung 15 dann in die zentrische Bohrung 14 mündet. Die Verbindung der Leckageleitung 15 mit der zentrischen Bohrung 14 erfolgt hierbei durch eine radiale Bohrung 16, die sich an der Mündungsstelle der Leckageleitung 15 von der äußeren Mantelfläche des Injektorgehäuse 2 bis nach innen zu der zentrischen Bohrung 14 erstreckt, wobei die Leckageleitung 15 angeschnitten wird, um den Eintritt von Leckageflüssigkeit aus der zentrischen Bohrung 14 in die Leckageleitung 15 zu ermöglichen. Eine derartige, radial von der Mantelfläche des Injektorgehäuses 2 nach innen verlaufende Bohrung 16 erfordert zwar eine Abdichtung der äußeren Mündungsöffnung durch eine Kugel 17, ist jedoch fertigungstechnisch wesentlich einfacher als andere konstruktive Möglichkeiten, die Leckageleitung 15 in die zentrische Bohrung 14 münden zu lassen.

Bei der Montage des Injektors wird die Steuereinheit 12 mit dem Servoventil, dem Ventilgehäuse 11 und dem Ventilkolben 9 in das Injektorgehäuse 2 hineingeschoben. Daraufhin wird dann die axiale Lage des Ventilkolbens 9 relativ zu dem Aktuator 6 eingestellt, indem die Länge des Ventilkolbens 9 beispielsweise durch Messen und Schleifen angepaßt wird.

## Patentansprüche

1. Injektor für eine Einspritzanlage einer Brennkraftmaschine, mit einem Injektorkopf (1),
einer Düse (13) zum Einspritzen von Kraftstoff in den Brennraum der Brennkraftmaschine,
einer Steuereinheit (12) zur Steuerung der Kraftstoffweiterleitung von dem Injektorkopf (1) zu der Düse (13) sowie einem Aktuator (6) zur mechanischen Ansteuerung der Steuereinheit (12) zur Steuerung der Kraftstoffeinspritzung,
wobei an dem Injektorkopf (1) ein Injektorgehäuse (2) einstückig angeformt ist, das zumindest die Steuereinheit ( 12) aufnimmt und wobei der Aktuator (6) direkt auf einen Ventilkolben (9) wirkt,
**dadurch gekennzeichnet,**
**daß** die Anlagefläche zwischen dem Aktuator (6) und dem Ventilkolben (9) so groß ist, daß bei einem Schaltvorgang ein Flüssigkeitsfilm zwischen den Kontaktflächen von Aktuator (6) und Ventilkolben (9) bestehen bleibt.

2. Injektor nach Anspruch 1,
**dadurch gekennzeichnet,**
**daß** die einander zugewandten Stirnflächen des Aktuators (6) und/oder des Ventilkolbens (9) leicht konvex geformt sind, um einen Abriß des Flüssigkeitsfilms zu verhindern.

3. Injektor nach einem der vorhergehenden Ansprüche,
**dadurch gekennzeichnet,**
**daß** zwischen dem Aktuator (6) und dem Ventilkolben (9) eine Feder (10) angeordnet ist.

4. Injektor nach einem der vorangehenden Ansprüche,
**dadurch gekennzeichnet,**
**daß** der Ventilkolben (9) in einem separaten Ventilgehäuse (11) innerhalb des Injektorgehäuses (2) angeordnet ist, um eine ansonsten zur Härtung des Ventilsitzes erforderliche Wärmebehandlung des Injektorgehäuses (2) überflüssig zu machen.

5. Injektor nach einem der vorhergehenden Ansprüche,
**dadurch gekennzeichnet,**
**daß** an der Mantelfläche des Injektorgehäuses (2) außen ein umlaufender Bund (5) angeformt ist, der als Auflage für eine Spannpratze dient, um den Injektor axial in einer Aufnahmebohrung in dem Zylinderkopf der Brennkraftmaschine zu verspannen.

6. Injektor nach einem der vorhergehenden Ansprüche,
**dadurch gekennzeichnet,**
**daß** an der Mantelfläche des Injektorgehäuses (2) außen Schlüsselflächen (4) für den Eingriff einer Spannpratze angeformt sind, um im montierten Zustand eine Verdrehung des Injektors zu verhindern.

7. Injektor nach einem der vorhergehenden Ansprüche,
**dadurch gekennzeichnet,**
**daß** eine im wesentlich axial verlaufende Leckageleitung (15) vorgesehen ist, die unterhalb der Steuereinheit (12) in eine zentrische Bohrung (14) mündet, die zur Aufnahme einer Steuerstange sowie zur Leckagerückleitung dient.

8. Injektor nach Anspruch 7,
**dadurch gekennzeichnet,**
**daß** in dem Injektorgehäuse (2) eine im wesentlichen radial verlaufende Bohrung (16) angeordnet ist, die an der Mündungsstelle der Leckageleitung (14) von außen bis zu der zentrischen Bohrung (14) durchgeht, um die Leckageleitung (15) mit der zentrischen Bohrung (14) zu verbinden, wobei die äußere Mündungsöffnung der radialen Bohrung (16) im montierten Zustand verschlossen ist.

9. Injektor nach Anspruch 8,
**dadurch gekennzeichnet,**
**daß** die äußere Mündungsöffnung der radialen Bohrung (16) im montierten Zustand durch eine Kugel (17) verschlossen ist.

## Claims

1. Injector for an injection unit of an internal combustion engine, with an injector head (1), a nozzle (13) to inject fuel into the combustion chamber of the internal combustion engine, a control unit (12) to control the passage of fuel from the injector head (1) to the nozzle (13) and an actuator (6) for the mechanical activation of the control unit (12) to control fuel injection, whereby at the injector head (1) an injector housing (2) comprises a single part, which holds the control unit (12) as a minimum and whereby the actuator (6) acts directly on a valve piston (9), **characterised in that** the contact surface between the actuator (6) and the valve piston (9) is so large that a fluid film remains between the contact surfaces of the actuator (6) and the valve piston (9) during a switching process.

2. Injector according to Claim 1, **characterised in that** the surfaces of the actuator (6) and/or the valve piston (9) facing each other are slightly convex in form, to prevent removal of the fluid film.

3. Injector according to one of the preceding claims, **characterised in that** a spring (10) is mounted between the actuator (6) and the valve piston (9).

4. Injector according to one of the preceding claims, **characterised in that** the valve piston (9) is mounted in a separate valve housing (11) inside the injector housing (2), so that thermal treatment of the injector housing (2) otherwise required to harden the valve seat becomes superfluous.

5. Injector according to one of the preceding claims, **characterised in that** a circumferential collar (5) is formed externally on the sleeve surface of the injector housing (2), which collar (5) is used as a base for a tensioning claw, to hold the injector axially in a recess in the cylinder head of the internal combustion engine.

6. Injector according to one of the preceding claims, **characterised in that** key surfaces (4) are formed externally on the sleeve surface of the injector housing (2) to engage a tensioning claw, to prevent twisting of the injector when assembled.

7. Injector according to one of the preceding claims, **characterised in that** an essentially axial leakage line (15) is provided, which discharges below the control unit (12) into a centric hole (14), which is used to hold a control bar and for return leakage.

8. Injector according to Claim 7, **characterised in that** an essentially radial hole (16) is located in the injector housing (2), which runs from outside to the centric hole (14) at the discharge point of the leakage line (14), to connect the leakage line (15) to the centric hole (14), whereby the external discharge opening of the radial hole (16) is closed when assembled.

9. Injector according to Claim 8, **characterised in that** the external discharge opening of the radial hole (16) is closed by a sphere (17) when assembled.

## Revendications

1. Injecteur pour une installation d'injection d'un moteur à combustion interne, comportant une tête d'injecteur (1),
une buse (13) pour l'injection de carburant dans la chambre de combustion du moteur à combustion interne,
une unité de commande (12) pour commander le transfert de carburant de la tête d'injecteur (1) à la buse (13), ainsi qu'un actionneur (6) pour activer mécaniquement l'unité de commande (12) destinée à commander l'injection de carburant,
un boîtier d'injecteur (2) étant fait d'une seule pièce avec la tête d'injecteur (1), ce boîtier d'injecteur recevant au moins l'unité de commande (12), et l'actionneur (6) agissant directement sur un piston de soupape (9),
**caractérisé en ce que**
la surface de contact entre l'actionneur (6) et le piston de soupape (9) est assez grande pour que, lors d'une opération de commutation, un film de liquide demeure entre les surfaces de contact de l'actionneur (6) et du piston de soupape (9).

2. Injecteur suivant la revendication 1, **caractérisé en ce que** les faces frontales de l'actionneur (6) et/ou du piston de soupape (9), tournées l'une vers l'autre, ont une forme légèrement convexe, pour empêcher une rupture du film de liquide.

3. Injecteur suivant l'une des revendications précédentes, **caractérisé en ce qu'**entre l'actionneur (6) et le piston de soupape (9), est disposé un ressort (10).

4. Injecteur suivant l'une des revendications précédentes, **caractérisé en ce que** le piston de soupape (9) est disposé, à l'intérieur du boîtier d'injecteur (2), dans un carter de soupape séparé (11), pour rendre superflu un traitement thermique du boîtier d'injecteur (2), qui autrement serait nécessaire pour assurer la dureté du siège de soupape.

5. Injecteur suivant l'une des revendications précédentes, **caractérisé en ce que**, sur la surface enveloppe du boîtier d'injecteur (2), est formé extérieurement un bourrelet périphérique (5), qui sert d'appui pour une griffe de serrage pour mettre en serrage l'injecteur axialement dans un alésage de réception dans la tête de cylindre du moteur à combustion interne.

6. Injecteur suivant l'une des revendications précédentes, **caractérisé en ce que**, sur la surface enveloppe du boîtier d'injecteur (2), sont formées extérieurement des surfaces de blocage (4) pour la prise d'une griffe de serrage, pour empêcher, en l'état monté, une rotation de l'injecteur.

7. Injecteur suivant l'une des revendications précédentes, **caractérisé en ce qu'**il est prévu une conduite de fuite (15), ayant un tracé essentiellement axial, qui débouche en dessous de l'unité de commande (12), dans un alésage centré (14), qui sert à recevoir une tige de commande ainsi que la conduite de fuite de retour.

8. Injecteur suivant la revendication 7, **caractérisé en ce que**, dans le boîtier d'injecteur (2), est prévu un alésage (16), ayant un tracé essentiellement radial, qui, au point où débouche la conduite de fuites (15), va de l'extérieur jusqu'à l'alésage centré (14) pour relier la conduite de fuites (15) à l'alésage centré (14), l'ouverture extérieure de l'embouchure de l'alésage radial (16) étant obturée en l'état monté.

9. Injecteur suivant la revendication 8, **caractérisé en ce que** l'ouverture extérieure de l'embouchure de l'alésage radial (16) est, en l'état monté, fermée par une bille (17).
